# FASCICULE DE BREVET EUROPEEN

(11) **EP 3 283 400 B1**
(45) Date de publication et mention de la délivrance du brevet: **29.07.2020**
(21) Numéro de dépôt: 16723420.2
(22) Date de dépôt: 18.04.2016
(51) Int. Cl.: B65D 88/12, B65D 90/00, E02D 17/02, E02D 17/08

(54) **PROCÉDÉ POUR LE TRANSPORT**
TRANSPORTVERFAHREN
METHOD OF TRANSPORT

(30) Priorité: 17.04.2015 FR 1553469
(43) Date de publication de la demande: 21.02.2018
(73) Titulaire: Sollase-Soblinter, 31150 Bruguières (FR)
(72) Inventeur: DUMONT, Gabriel, 31400 Toulouse (FR)
(74) Mandataire: Plasseraud IP
(86) Numéro de dépôt international: PCT/FR2016/050900
(87) Numéro de publication internationale: WO 2016/166495

(56) Documents cités:
- WO-A2-2010/068014
- DE-U1- 20 209 380
- DE-U1- 29 910 896
- GB-A- 2 519 223

## Description

La présente invention concerne un procédé pour le transport de blindages.

II est divulgué un dispositif de rangement et de stockage qui trouve des applications en particulier dans le domaine du bâtiment et des travaux publics (BTP). Il est destiné entre autres à la sécurité du matériel et des hommes durant le stockage, le transport ainsi que la manutention de blindages.

La sécurisation des chantiers est devenue depuis quelques années un enjeu majeur pour les sociétés. Par exemple, lorsqu'une tranchée est creusée, il est nécessaire à partir d'une profondeur de 1,3 mètre d'utiliser un matériel spécifique, nommé par l'homme de l'art blindage, pour protéger d'un éventuel éboulement les personnes travaillant dans la tranchée.

Il existe plusieurs types de blindages en fonction par exemple des conditions géologiques ou de la profondeur de la tranchée à creuser. De manière générale, un blindage est composé de deux plaques en un matériau résistant comme par exemple en fer ou en aluminium qui sont espacées et reliées par des vérins. Le positionnement des vérins est fonction des câbles et/ou des tuyaux qui passent ou qui sont susceptibles de passer dans la tranchée. Le blindage doit répondre entre autres à deux problématiques que sont la sécurisation de la tranchée et la création d'un espace de travail suffisant dans la tranchée pour les personnes.

Des blindages de ce type sont divulgués par les documents GB-2519223A et WO2010/068014A2.

Les documents DE20209380U1 et DE29910896U1 montrent des dispositifs de rangement non prévus pour des blindages de tranchée.

Un blindage est un matériel relativement imposant avec une masse relativement conséquente qui nécessite l'utilisation d'un appareil de levage spécifique comme par exemple une pelle mécanique et qui de plus n'est pas évident à stocker et à transporter.

Pour transporter les blindages, il est utilisé généralement un camion benne dans lequel sont déposés les blindages. Ces derniers sont souvent transportés « montés » et sont posés en appui sur des parois de la benne. En fonction, de la qualité de la route et de la distance à parcourir, les blindages peuvent glisser dans la benne et subir des chocs pendant le transport.

Parfois, après utilisation, les blindages sont démontés partiellement et sont transportés (et stockés) démontés dans la benne. Ainsi, il est difficile de connaître l'état et le nombre de blindages lorsque le matériel revient d'un chantier.

La présente invention a alors pour but de fournir un procédé de transport avec un dispositif de rangement et de stockage dans lequel des blindages sont stockés en toute sécurité.

Avantageusement, la présente invention permet en outre de connaître aisément l'état et le nombre de blindages disposés sur le dispositif de rangement et de stockage.

À cet effet, la présente invention propose un procédé pour le transport de blindages de tranchée selon la revendication 1.

Ainsi, lorsque des blindages de tranchées sont disposés sur le châssis, ils peuvent être positionnés et maintenus de façon stable grâce aux plots de maintien et aux butées et l'ensemble peut être facilement transporté grâce aux moyens permettant de réaliser le levage du dispositif.

Une première forme de réalisation prévoit que le châssis comporte au moins deux longerons disposés symétriquement par rapport à l'axe médian et parallèles à celui-ci.

Pour assurer un stockage stable de blindages, au moins quatre traverses sont disposées sur les longerons, les traverses étant disposées perpendiculairement aux longerons. Ainsi, chaque blindage repose sur au moins deux des quatre traverses.

Dans une variante, le premier plot et le second plot sont montés sur une première traverse. Ainsi, il est possible de caler un blindage perpendiculairement à l'axe médian.

Dans une variante, un support est disposé entre chaque butée et chaque longeron. Ainsi, les butées présentent une altitude supérieure à celles des traverses.

Par exemple, les butées sont symétriques par rapport à un axe vertical permettant un blocage dans les deux sens longitudinaux de plaques de blindages sur le support.

Dans une variante, pour bloquer des blindages, les butées présentent par exemple une forme en L.

Egalement pour stocker divers outils il peut être utilisé une caisse de rangement est disposée sur le châssis au centre du dispositif de rangement et de stockage.

Selon une forme de réalisaiton préférée, les moyens pour permettre le levage du dispositif de rangement et de stockage comportent des poteaux s'étendant à partir du châssis selon une même direction et muni à leur extrémité opposée au châssis de moyens d'accrochage. Ces moyens d'accrochage sont par exemple choisis dans l'ensemble des éléments comprenant les plaques munies d'un trou, les anneaux, les crochets, les mousquetons et les étriers. Pour renforcer ces moyens permettant le levage du dispositif, deux barres longitudinales sont avantageusement prévues pour relier à chaque fois deux poteaux.

À titre de variante, on peut prévoir des moyens permettant le levage du dispositif de rangement et de stockage directement sur le châssis, par exemple des anneaux de manutention peuvent être fixés directement sur le châssis. Lorsque le châssis présente des longerons et des traverses, des anneaux de manutention peuvent par exemple être fixés aux extrémités des longerons ou bien à la jonction entre un longeron et une traverse.

Il est divulgué aussi un ensemble formé par un dispositif de rangement et de stockage tel que décrit ci-dessus et des blindages de tranchée,
dans lequel un blindage de tranchée comporte deux plaques parallèles espacées l'une de l'autre à l'aide de vérins, un vérin comportant une pièce d'extrémité pour assurer la liaison avec une première plaque, une pièce d'extrémité pour assurer la liaison avec une seconde plaque et au moins une rallonge de vérin disposée entre les deux pièces d'extrémité,
dans lequel le châssis du dispositif de rangement et de stockage présente une face dite face supérieure,
dans lequel les plaques des blindages de tranchée s'étendent longitudinalement et perpendiculairement à ladite face supérieure,
dans lequel les plaques correspondant à un premier blindage de tranchée sont disposées entre un plot de maintien et un bord extérieur du châssis, et
dans lequel les plaques correspondant à un autre blindage de tranchée sont alignées longitudinalement chacune avec une butée.

Dans un tel ensemble, les blindages de tranchée sont positionnées sur le dispositif de stockage et de rangement et ledit ensemble peut être facilement transporté à l'aide d'un treuil et de chaines, ou similaire, pour le charger sur un plateau de camion ou le décharger.

On peut prévoir par exemple qu'au moins trois blindages ayant chacun une largeur différente sont disposés sur le châssis en position verticale et montés en position gigogne. Un blindage de tranchée (le plus grand) se positionne alors à l'aide des plots de maintien, un blindage de tranchée (le plus petit) vient se positionner par rapport aux butées tandis que le troisième blindage vient prendre place entre les deux autres et est maintenu par ceux-ci et par les plots de maintien.

Pour un meilleur maintien des blindages, on peut prévoir qu'au moins une première rallonge de vérin additionnelle est montée sur un plot de maintien.

Il est aussi divulgué un dispositif de rangement et de stockage et des blindages, comprenant au moins trois blindages ayant chacun une largeur différente et disposés sur le châssis en position verticale et montés en position gigogne, chaque blindage présentant deux plaques parallèles espacées et maintenues par au moins quatre vérins, les vérins comportant au moins une rallonge de vérin et deux pièces d'extrémités et étant perpendiculaires aux plaques des blindages, au moins une première rallonge de vérin additionnelle étant montée sur un premier plot de maintien et au moins une seconde rallonge de vérin additionnelle étant montée sur un second plot de maintien, les deux rallonges de vérins additionnelles s'étendant perpendiculairement au châssis et maintenant le premier blindage transversalement.

Des détails et avantages de la présente invention apparaitront mieux de la description qui suit, faite en référence au dessin schématique annexé sur lequel :
La figure 1 est une vue isométrique d'un dispositif de rangement et de stockage pour blindages d'une tranchée,
La figure 2 est une vue isométrique d'un autre dispositif de rangement et de stockage, et
La figure 3 est une vue isométrique d'une ensemble comportant le dispositif de rangement et de stockage de la figure 2 avec des blindages.

La figure 1 représente de façon schématique un dispositif de rangement et de stockage 2 destinés notamment à des blindages d'une tranchée. Ce dispositif comprend un châssis 4 sur lequel se trouvent, d'une part, des moyens pour maintenir des blindages de tranchée et, d'autre part, des moyens pour permettre le levage du dispositif avec éventuellement des blindages de tranchée.

Le châssis 4 représenté au dessin est un châssis métallique formé par des longerons et des traverses soudés les uns aux autres. Dans la forme de réalisation illustrée, le châssis 4 comporte un premier longeron 6 et un second longeron 8 qui sont parallèles et symétriques à un axe longitudinal A-A', formant l'axe longitudinal et/ou axe médian du châssis 4. Le premier longeron 6 et le second longeron 8 sont par exemple espacés d'une distance de 1 mètre afin de garantir une bonne répartition des charges sur le châssis 4. Dans un exemple de réalisation préféré, le premier longeron 6 et le second longeron 8 présentent une longueur identique par exemple de 2,85 m. Ainsi, le dispositif de rangement et de stockage 2 est compatible avec des blindages de dimensions standards. De plus, avec une telle longueur, le dispositif de rangement et de stockage 2 est chargé dans une benne d'un camion standard tel un 6x4 par exemple.

Dans la forme illustrée, quatre traverses sont prévues. Une première traverse 10, une deuxième traverse 12, une troisième traverse 14 et une quatrième traverse 16 sont disposées sur et perpendiculairement aux deux longerons 6 et 8 (figure 1). Elles présentent toutes une même longueur par exemple de 1,85 m et sont parallèles entres elles. Chaque traverse est de préférence soudée aux deux longerons 6 et 8 ce qui améliore la solidité du dispositif de rangement et de stockage 2.

La première traverse 10 est positionnée au niveau de premières extrémités du premier longeron 6 et du second longeron 8. La quatrième traverse 16 est positionnée au niveau des secondes extrémités du premier longeron 6 et du second longeron 8. Un même espace sépare la deuxième traverse 12 de la première traverse 10 et la troisième traverse 14 de la quatrième traverse 16. La première traverse 10, la deuxième traverse 12, la troisième traverse 14 et la quatrième traverse 16 sont par exemple disposées symétriquement par rapport à un axe B-B' médian et perpendiculaire à l'axe A-A'.

Pour obtenir une raideur suffisante, les longerons 6 et 8 ainsi que les traverses 10, 12, 14 et 16 sont réalisés à l'aide de poutres en métal comme par exemple des IPN. Avantageusement, grâce à l'utilisation d'IPN, le dispositif de rangement et de stockage 2 présente une résistance mécanique importante avec une masse maîtrisée. Les IPN peuvent être en acier.

Il est prévu sur le châssis 4 des moyens pour positionner et maintenir des blindages de tranchées. Ces moyens comportent des butées et des plots décrits ci-après.

Comme illustré sur la figure 1, un premier support 18 pour une première butée 56 est positionné sur le premier longeron 6 entre la première traverse 10 et la deuxième traverse 12 contre la deuxième traverse 12. Ce support a pour but de venir mettre la première butée 56 à la hauteur de la face supérieure des traverses 10, 12, 14, 16 du châssis 4.

Un second support 20 pour une seconde butée 58 est positionné sur le second longeron 8 entre la troisième traverse 14 et la quatrième traverse 16 contre la troisième traverse 14 afin également de mettre cette seconde butée 58 à hauteur de la face supérieure de traverses.

Bien entendu, selon la position à retenir pour la première butée 56 et la seconde butée 58, les supports sont optionnels et les butées pourraient venir se fixer directement sur l'une ou l'autre des traverses.

Le premier support 18 et le second support 20 présentent ici les mêmes caractéristiques dimensionnelles et sont préférentiellement réalisées avec les mêmes IPN que celles utilisées pour réaliser les traverses 10, 12, 14 et 16. Par exemple, le premier support 18 et le second support 20 présentent une longueur de 0,3 mètre.

Il est divulgué que la première butée 56 est soudée sur le premier support 18 et la seconde butée 58 est soudée sur le second support 20.

Dans la forme de réalisation donnée à titre d'exemple sur le dessin, la première butée 56 et la seconde butée 58 sont réalisées à l'aide de deux tronçons d'un profilé métallique tubulaire carré disposés de manière à former une butée en forme de L (ou en équerre). La première butée 56 et la seconde butée 58 présentent des caractéristiques géométriques adaptées pour pouvoir caler un blindage. Par exemple, ces butées présentent une hauteur de 5 cm pour une longueur des branches du L de l'ordre de 15 cm.

La première butée 56 est positionnée de sorte qu'une branche du L soit parallèle au premier longeron 6 et que l'autre branche du L soit parallèle à la première traverse 10, le L de la première butée 56 faisant dos au second longeron 8. Ainsi, la première butée 56 est positionnée de sorte qu'une plaque disposée verticalement et longitudinalement sur le dispositif de rangement et de stockage 2 vienne se caler à l'intérieur du L de la première butée 56.

La seconde butée 58 est positionnée de sorte qu'une branche du L soit parallèle au second longeron 8 et que l'autre branche du L soit parallèle par exemple à la quatrième traverse 16 ; le L de la seconde butée 58 faisant dos au premier longeron 6. Ainsi, la seconde butée 58 est positionnée de sorte qu'une plaque disposée verticalement et longitudinalement sur le dispositif de rangement et de stockage 2 vienne se caler à l'intérieur du L de la seconde butée 58.

Les butées décrites précédemment permettent de positionner et de maintenir une plaque d'un blindage de tranchée longitudinalement et transversalement. Il convient toutefois également de les maintenir à la verticale et les empêcher de tomber. On utilise à cette fin des plots de maintien décrits ci-après et leur fonctionnement est illustré sur la figure 3.

Un premier plot de maintien 52 est fixé (par soudage par exemple) sur la quatrième traverse 16 et est espacé d'une distance déterminée de la première extrémité de la quatrième traverse 16.

Un second plot de maintien 54 est fixé également sur la quatrième traverse 16. Le second plot de maintien 54 est espacé d'une distance déterminée de la seconde extrémité de la quatrième traverse 16.

Une fixation des plots de maintien sur une autre traverse ou bien encore sur un support (comme pour les butées) pourrait bien entendu également être envisagée.

Le premier plot de maintien 52 et le second plot de maintien 54 sont disposés symétriquement par rapport à l'axe médian A-A' du châssis 4. Ils présentent tous deux les mêmes caractéristiques dimensionnelles et sont réalisés en un même matériau comme par exemple en acier. Ils sont par exemple soudés à la quatrième traverse 16. Préférentiellement, le premier plot de maintien 52 et le second plot de maintien 54 présentent une forme d'embout mâle de forme cylindrique, plein ou tubulaire, et comportent chacun un alésage transversal. Il est divulgué que chaque plot de maintien 52, 54 est constitué d'un embout d'une rallonge d'un vérin de blindage.

Pour permettre le levage du dispositif de rangement et de stockage 2, il est également proposé quatre poteaux principaux 22, 24, 26, 28 en position verticale qui sont soudés aux extrémités des traverses 10, 12, 14 et 16 comme suit. On obtient ainsi aux quatre coins du châssis 4 à chaque fois un poteau perpendiculaire à la face supérieure de ce châssis 4.

La fixation des poteaux est adaptée à la structure du châssis. Dans la forme de réalisation représentée au dessin, une première extrémité d'un premier poteau principal 22 est fixée à une première extrémité de la première traverse 10. Une première extrémité d'un deuxième poteau principal 24 est fixée à la seconde extrémité de la première traverse 10. Une première extrémité d'un troisième poteau principal 26 est fixée à la première extrémité de la quatrième traverse 16 et une première extrémité d'un quatrième poteau principal 28 est fixée à la seconde extrémité de la quatrième traverse 16. Préférentiellement, les quatre poteaux principaux 22, 24, 26 et 28 présentent tous une même longueur dépendant des hauteurs de blindages destinés à venir prendre place sur le dispositif. Ainsi pour des blindages de 1,5 m à 1,8 m, la hauteur de ces poteaux sera de 0,90 mètre et ont une forme tubulaire de section rectangulaire.

Pour renforcer la structure, il est proposé de relier certaines des secondes extrémités (éloignées du châssis 4) des quatre poteaux principaux 22, 24, 26 et 28 par des barres horizontales principales. Ainsi, les poteaux sont reliés deux à deux longitudinalement. Une première barre horizontale principale 30 est alors positionnée entre le premier poteau principal 22 et le troisième poteau principal 26 au niveau des secondes extrémités de ces deux poteaux principaux 22 et 26. La première barre horizontale principale 30 est en position longitudinale c'est-à-dire parallèle par exemple au premier longeron 6.

De même, une seconde barre horizontale principale 32 est positionnée entre le troisième poteau principal 24 et le quatrième poteau principal 28 au niveau des secondes extrémités de ces deux poteaux principaux 24 et 28. La seconde barre horizontale principale 32 est en position longitudinale c'est-à-dire parallèle par exemple au second longeron 8.

La première barre principale 30 ainsi que la seconde barre principale 32 sont par exemple soudées aux poteaux principaux et ont un profil tubulaire de section carrée ou rectangulaire. On réalise ainsi sur les deux bords longitudinaux du châssis 4 une structure semblable à celle d'un garde-corps.

Des languettes 34 sont soudées en position verticale sur les secondes extrémités de chaque poteau principal 22, 24, 26, 28. Les languettes 34 présentent chacune un trou pour pouvoir accueillir par exemple un crochet. Les languettes 34 sont en un matériau résistant mécaniquement comme par exemple en acier avec une épaisseur de l'ordre de 10 mm. Ainsi, quatre crochets peuvent être utilisés pour coupler des chaines de levage aux languettes 34 pour permettre au dispositif de rangement et de stockage 2 d'être transporté (levé et posé) jusqu'à une benne. Les crochets ainsi que les chaines de levage ne sont représentés sur aucune des figures.

Bien entendu, d'autres moyens peuvent être prévus sur les poteaux pour permettre le levage de l'ensemble du dispositif de rangement et de stockage 2. Ainsi on pourrait prévoir un anneau ou un crochet ou un crochet de sécurité de type mousqueton avec un linguet, etc..

De manière générale, d'autres moyens permettant le levage du châssis 2 peuvent être prévus en complément ou à la place des poteaux principaux 22, 24, 26, 28 et des moyens associés. On pourrait ainsi par exemple prévoir, en complément ou à la place de ces moyens précédemment décrits, d'avoir par exemple des anneaux de manutention (non illustrés) fixés sur les longerons ou bien encore sur les traverses du châssis. On peut par exemple prévoir de tels anneaux de manutention au niveau de chacune des liaisons entre le premier longeron 6 et le second longeron 8 avec la première traverse 10 et la quatrième traverse 16.

Pour renforcer la structure, la forme de réalisation prévoit également quatre poteaux secondaires 36, 38, 40 et 42 fixés chacun par une de leurs extrémités aux extrémités de la deuxième traverse 12 et de la troisième traverse 14 et par leurs secondes extrémités à des poutres horizontales secondaires 44, 46, 48, 50 reliées chacune à un poteau principal correspondant (figure 1). Les poteaux secondaires sont ici des profilés en U, fixés parallèlement aux poteaux principaux et disposés à chaque fois entre ceux-ci. Les poutres horizontales secondaires relient chacune un poteau secondaire à un poteau principal voisin.

Ainsi, lorsque le dispositif de stockage et de rangement est soulevé, un crochet de levage (non illustré) étant alors en prise dans chacun des trous des languettes 34, les poteaux principaux ont tendance à se rapprocher l'un de l'autre. Les renforts formés par la première barre principale 30 et la seconde barre principale 32 permettent de maintenir un espace entre les poteaux principaux correspondants qui viennent de plus s'appuyer sur les poteaux secondaires.

Comme illustrée aux figures 2 et 3, une caisse de rangement 60 est positionnée sur les traverses 10, 12, 14, 16 et présente une longueur sensiblement identique à la longueur des longerons 6 et 8. Sa hauteur peut être par exemple de 50 cm. La caisse de rangement 60 peut être réalisée en tôle d'acier et être soudée aux traverses 10, 12, 14, 16.

Un premier blindage 62 (figure 3) va être utilisé comme exemple pour expliquer les différents éléments constituant un blindage.

Le premier blindage 62 présente une première plaque 64 et une seconde plaque 66 maintenues parallèles entre elles par au moins quatre vérins 100 qui sont perpendiculaires aux plaques 64 et 66. Un vérin 100 comporte généralement deux pièces d'extrémités 120 et plusieurs rallonges de vérins 110. Les pièces d'extrémité 120 assurent chacune la liaison avec la plaque correspondante. Les rallonges de vérin 110 sont composées chacune d'un corps tubulaire avec un embout plein de diamètre extérieur correspondant au diamètre intérieur du corps tubulaire, les rallonges de vérins 110 permettant de régler un espacement entre la première plaque 64 et la seconde plaque 66.

La première plaque 64 présente une face extérieure 63 qui est destinée à venir en appui avec une paroi intérieure d'une tranchée et une face intérieure 65 qui reçoit des premiers moyens de fixation 88 destinés à coopérer avec une des deux pièces d'extrémités 120 d'un vérin 100.

La seconde plaque 66 présente de manière similaire une face extérieure 67 qui est destinée à être en appui avec une paroi intérieure d'une tranchée et une face intérieure 68 qui est destinée à recevoir des seconds moyens de fixation 88 destinés à coopérer avec une autre des deux pièces d'extrémités 120 d'un vérin 100. Préférentiellement, la première plaque 64 et la seconde plaque 66 sont généralement en acier avec une épaisseur de l'ordre par exemple de 6 cm.

Les quatre vérins 100 sont fixés aux moyens de fixation 88 des plaques 64 et 66 à l'aide de goupilles par exemple (non représentées sur les figures). Ainsi, il est possible dans un minimum de temps de démonter ou monter les vérins 100 sur des plaques.

La figure 3 illustre deux autres blindages 72 et 82. Les structures des blindages 72 et 82 étant identiques à celle du blindage 62, elles ne seront pas expliquées en détail ici.

Dans la suite de la description va être présenté le positionnement de blindages sur le dispositif de rangement décrit dans les paragraphes précédents. Ainsi, comme illustré à la figure 3, trois blindages 62, 72, 82 sont disposés en gigogne sur le dispositif de rangement et de stockage 2. Par exemple, le premier blindage 62 présente une longueur de 3 mètres, le deuxième blindage 72 présente une longueur de 2 mètres et le troisième blindage 82 présente une longueur de 1,3 mètre. Les blindages 62, 72, 82 ont une hauteur identique, par exemple de 2 mètres. Comme présenté, l'espace entre les plaques de chaque blindage est réglable à l'aide de vérins 100. Les plaques des trois blindages 62, 72, 82 sont placées de manière à être parallèles à l'axe longitudinal A-A' et sont dans une position verticale.

Le premier blindage 62 est positionné sur le dispositif de rangement et de stockage 2 de sorte qu'une partie basse de sa première plaque 64 (partie qui vient dans le fond de la tranchée habituellement) soit en contact avec les quatre traverses 10, 12, 14 et 16. Le premier blindage 62 est centré dans le sens longitudinal sur le dispositif de rangement et de stockage 2 pour une bonne répartition des charges.

De plus, le premier blindage 62 est positionné sur le dispositif de rangement et de stockage 2 de sorte que d'une part la partie basse de sa première plaque 64 soit placée entre le troisième poteau principal et le premier plot de maintien 52 et d'autre part qu'une partie basse de sa seconde plaque 66 soit placée entre le quatrième poteau principal 28 et le second plot de maintien 54. Il est ainsi positionné le plus à l'extérieur sur le dispositif de rangement et de stockage 2, c'est-à-dire qu'il est placé au plus près des poteaux principaux et des barres principales 30 et 32, à l'extérieur des plots de maintien 52 et 54.

Le deuxième blindage 72 (2 mètres de large) est longitudinalement centré par rapport au dispositif de rangement et de stockage 2. Les vérins 100 du deuxième blindage 72 présentent un nombre déterminé de rallonges de vérins 110 de sorte qu'une face extérieure d'une première plaque 74 du deuxième blindage 72 soit en contact avec la face intérieure 65 de la première plaque 64 du premier blindage 62 et qu'une face extérieure d'une seconde plaque 76 du deuxième blindage 72 soit en contact avec une face intérieure 68 de la seconde plaque 66 du premier blindage 62. La première plaque 74 et la seconde plaque 76 du deuxième blindage 72 sont ici alignés longitudinalement avec le premier plot de maintien 52 et le second plot de maintien 54 respectivement.

Le troisième blindage 82 est également centré longitudinalement par rapport au dispositif de rangement et de stockage 2. Le troisième blindage 82 est positionné de sorte qu'une partie basse d'une première plaque 84 du troisième blindage 82 soit contre et à l'intérieur du L de la première butée 56 et qu'un partie basse d'une seconde plaque soit contre et à l'intérieur du L de la seconde butée 58. Ainsi, grâce aux deux butées 56, 58 le troisième blindage 82 ne peut pas se déplacer dans le sens longitudinal.

Avantageusement, les deux butées 56, 58 sont positionnées de sorte qu'une face extérieure de la première plaque 84 du troisième blindage 82 soit en contact avec une face intérieure de la première plaque 74 du deuxième blindage 72 et qu'une face extérieure de la seconde plaque du troisième blindage 82 soit en contact avec une face intérieure de la seconde plaque 76 du deuxième blindage 72.

Grâce aux deux butées 56 et 58, les blindages 62, 72, 82 sont centrés sur le châssis 4 permettant ainsi une bonne répartition de la masse.

Sachant que les tranchées ont une largeur variable en fonction des chantiers, il est toujours prévu d'avoir des rallonges de vérins 110 supplémentaires et disponibles.

Ainsi, pour éviter que le premier blindage 62 ne puisse se déplacer transversalement au moins une rallonge de vérin 110 additionnelle vient se loger sur le premier plot de maintien 52. Par concordance de formes, la rallonge de vérin 110 additionnelle est maintenue en position verticale et forme un pilier rigide dont la hauteur peut être modulée en fonction du nombre de rallonges de vérins 110 additionnelles empilées. Pour éviter que la rallonge de vérin 110 additionnelle ne se désolidarise du premier plot de maintien 52, une clavette peut être utilisée. Dans ce cas, la rallonge de vérin 110 additionnelle ainsi que le premier plot de maintien 52 présentent des trous ayant des diamètres identiques et en regard.

Également, une autre rallonge de vérin 110 additionnelle vient se loger sur le second plot de maintien 54. Par concordance de formes, la rallonge de vérin 110 additionnelle est maintenue en position verticale et forme un pilier rigide dont la hauteur peut être modulée en fonction du nombre de rallonges de vérins 110 additionnelle empilées. Pour éviter que la rallonge de vérin 110 additionnelle ne se désolidarise du second plot de maintien 54, une clavette peut être utilisée. Dans ce cas, la rallonge de vérin 110 additionnelle ainsi que le second plot de maintien 54 présentent des trous ayant des diamètres identiques et en regard.

Grâce aux deux plots de maintien 52 et 54 disponibles en collaboration avec des rallonges de vérins 110 additionnelles, le premier blindage 62 ne peut se déplacer transversalement.

Afin de rendre solidaire les trois blindages 62, 72, 82, les vérins 100 de chaque blindage 62, 72, 82 sont réglés de sorte que le deuxième blindage 72 soit en appui sur le premier blindage 62 et que le troisième blindage 82 soit en appui sur le deuxième blindage 72.

Pour encore plus stabiliser les blindages 62, 72, 82 quatre cales 90 sont disposées entre les secondes extrémités de chaque poteau principal et le premier blindage 62. Ainsi, par exemple, une première cale 90 est intercalée entre la seconde extrémité du quatrième poteau principal 28 et la face extérieure 67 de la seconde plaque 66 du premier blindage 62. Ainsi, grâce aux cales 90, les blindages sont mieux stabilisés en position verticale.

Dans une variante de réalisation, deux autres plots de maintien semblables aux deux plots de maintien 52, 54 sont disposés sur la première traverse 10.

Dans une autre variante, deux autres supports avec deux autres butées sont disposées symétriquement à l'axe B-B' par rapport aux deux supports 18, 20 et aux butées 56, 58. Grâce aux plots de maintien coopérant avec les rallonges de vérins ainsi qu'aux butées, le centrage des blindages sur le châssis 4 est facilité ce qui permet d'obtenir un dispositif de rangement et de stockage 2 avec une charge bien équilibrée.

Comme il apparaitra à l'homme du métier, les positions des plots de maintien et des butées sont adaptées en fonction des blindages à transporter.

Grâce au dispositif de rangement et de stockage décrit ci-dessus et illustré sur le dessin, il est possible de ranger trois blindages en position gigogne sur ledit dispositif de rangement et de stockage. De plus les trois blindages sont maintenus de façon stable en position verticale. Le dispositif permet ainsi, d'une part de tenir en toute sécurité les blindages durant le stockage et le transport et d'autre part de connaitre rapidement lors d'un retour de chantier par exemple le nombre ainsi que l'état des blindages.

De manière originale, en mettant en œuvre un nombre très limité d'éléments, il est possible d'avoir un dispositif de rangement et de stockage dans lequel des blindages de tranchées peuvent être disposés en étant parfaitement maintenus. En effet, quelques butées et des plots de maintien (ces derniers pouvant recevoir de manière originale des rallonges de vérin de manière à former un poteau vertical venant coopérer de manière optionnelle au maintien des blindages) suffisent à sécuriser des pièces lourdes et encombrantes.

Bien entendu, des clavettes et/ou des vérins de rechange et/ou des rallonges de vérins peuvent être stockés dans la caisse de rangement.

## Revendications

1. Procédé pour le transport de blindages de tranchée,
dans lequel chaque blindage de tranchée comporte deux plaques parallèles espacées l'une de l'autre à l'aide de vérins, un vérin comportant une pièce d'extrémité pour assurer la liaison avec une première plaque, une pièce d'extrémité pour assurer la liaison avec une seconde plaque et au moins une rallonge de vérin disposée entre les deux pièces d'extrémité,
**caractérisé en ce que** le blindage de tranchée est disposé sur un châssis d'un dispositif de rangement et de stockage présentant :
- une face dite face supérieure,
- au moins deux plots de maintien (52, 54) fixés sur le châssis (4) et présentant une forme cylindrique, les deux plots de maintien (52, 54) étant disposés symétriquement par rapport à un axe médian (A-A') du châssis (4),
- au moins deux butées (56, 58) fixées au châssis (4) et espacées chacune d'une même distance à l'axe médian (A-A'), l'espacement entre une butée (56, 58) et l'axe médian (A-A') étant moindre que l'espacement entre chaque plot de maintien (52, 54) et le même axe médian (A-A'), les butées (56, 58) étant décalées longitudinalement par rapport à l'axe médian, et
- des moyens pour permettre le levage du dispositif de rangement et de stockage (2),
**en ce que** les plaques des blindages de tranchée s'étendent longitudinalement et perpendiculairement à ladite face supérieure,
**en ce que** les plaques correspondant à un premier blindage de tranchée sont disposées entre un plot de maintien et un bord extérieur du châssis,
**en ce que** les plaques correspondant à un autre blindage de tranchée sont alignées longitudinalement chacune avec une butée, et
**en ce que** l'ensemble formé par les blindages de tranchée et le dispositif de rangement et de stockage est transporté à l'aide d'un treuil et de chaines, ou similaire, pour le charger sur un plateau ou dans une benne de camion.

2. Procédé selon la revendication 1, **caractérisé en ce qu'**au moins trois blindages (62, 72, 82) ayant chacun une largeur différente sont disposés sur le châssis (4) en position verticale et montés en position gigogne.

3. Procédé selon l'une des revendications 1 ou 2, **caractérisé en ce qu'**au moins une première rallonge de vérin (110) additionnelle est montée sur un plot de maintien (52, 54).

4. Procédé selon l'une des revendications 1 à 3, **caractérisé en ce que** le châssis (4) est un châssis soudé comportant au moins deux longerons (6, 8) disposés symétriquement par rapport à l'axe médian (A-A') et parallèles à celui-ci ainsi que des traverses (10, 12, 14, 16) disposées perpendiculairement sur les longerons (6, 8).

5. Procédé selon l'une des revendications 1 à 4, **caractérisé en ce que** les butées (56, 58) présentent une forme en L.

6. Procédé selon l'une des revendications 1 à 5, **caractérisé en ce qu'**une caisse de rangement (60) est disposée sur le châssis (4) au centre du dispositif de rangement et de stockage (2).

7. Procédé selon l'une des revendications 1 à 6, **caractérisé en ce que** les moyens pour permettre le levage du dispositif de rangement et de stockage comportent des poteaux s'étendant à partir du châssis (4) selon une même direction et muni à leur extrémité opposée au châssis de moyens d'accrochage (34).

8. Procédé selon la revendication 7, **caractérisé en ce que** les moyens d'accrochage sont choisis dans l'ensemble des éléments comprenant les plaques munie d'un trou (34), les anneaux, les crochets, les mousquetons et les étriers.

9. Procédé selon l'une des revendications 7 ou 8, **caractérisé en ce que** deux barres longitudinales sont prévues pour relier à chaque fois deux poteaux.

## Patentansprüche

1. Verfahren zum Transport von Grabenverbaueinrichtungen, wobei jede Grabenverbaueinrichtung zwei parallele Platten umfasst, die mithilfe von Zylindern voneinander beabstandet sind, wobei ein Zylinder ein Endstück zur Gewährleistung der Verbindung mit einer ersten Platte, ein Endstück zur Gewährleistung der Verbindung mit einer zweiten Platte und wenigstens einen zwischen den zwei Endstücken angeordneten Zylinderauszugteil umfasst,
**dadurch gekennzeichnet, dass** die Grabenverbaueinrichtung auf einem Rahmen einer Verstau- und Lagerungsvorrichtung angeordnet ist, die Folgendes aufweist:
- eine Fläche, genannt obere Fläche,
- wenigstens zwei Halteklötze (52, 54), die an dem Rahmen (4) befestigt sind und eine zylindrische Form aufweisen, wobei die zwei Halteklötze (52, 54) symmetrisch in Bezug auf eine Mittelachse (A-A') des Rahmens (4) angeordnet sind,
- wenigstens zwei Anschlageinrichtungen (56, 58), die an dem Rahmen (4) befestigt sind und jeweils mit einer gleichen Entfernung von der Mittelachse (A-A') beabstandet sind, wobei der Abstand zwischen einer Anschlageinrichtung (56, 58) und der Mittelachse (A-A') kleiner ist als der Abstand zwischen jedem Halteklotz (52, 54) und derselben Mittelachse (A-A'), wobei die Anschlageinrichtungen (56, 58) in Bezug auf die Mittelachse in Längsrichtung verschoben sind, und
- Mittel zum Ermöglichen des Anhebens der Verstau- und Lagerungsvorrichtung (2),
dass sich die Platten der Grabenverbaueinrichtungen längs und senkrecht zu der oberen Fläche erstrecken,
dass die Platten, die einer ersten Grabenverbaueinrichtung entsprechen, zwischen einem Halteklotz und einem Außenrand des Rahmens angeordnet sind,
dass die Platten, die einer anderen Grabenverbaueinrichtung entsprechen, jeweils längs auf eine Anschlageinrichtung ausgerichtet sind, und
dass die durch die Grabenverbaueinrichtungen und die Verstau- und Lagerungsvorrichtung gebildete Einheit mithilfe einer Seilwinde und von Ketten oder dergleichen transportiert wird, um sie auf die Ladefläche oder in einen Kipper eines Lastkraftwagens zu laden.

2. Verfahren nach Anspruch 1, **dadurch gekennzeichnet, dass** wenigstens drei Verbaueinrichtungen (62, 72, 82), die jeweils eine unterschiedliche Breite aufweisen, auf dem Rahmen (4) in vertikaler Position angeordnet sind und in ineinandergeschachtelter Position montiert sind.

3. Verfahren nach einem der Ansprüche 1 oder 2, **dadurch gekennzeichnet, dass** wenigstens ein zusätzlicher erster Zylinderauszugteil (110) an einem Halteklotz (52, 54) montiert ist.

4. Verfahren nach einem der Ansprüche 1 bis 3, **dadurch gekennzeichnet, dass** der Rahmen (4) ein geschweißter Rahmen ist, der wenigstens zwei Längsträger (6, 8), die symmetrisch in Bezug auf die Mittelachse (A-A') und parallel zu dieser angeordnet sind, sowie Querträger (10, 12, 14, 16) umfasst, die senkrecht dazu auf den Längsträgern (6, 8) angeordnet sind.

5. Verfahren nach einem der Ansprüche 1 bis 4, **dadurch gekennzeichnet, dass** die Anschlageinrichtungen (56, 58) eine L-Form aufweisen.

6. Verfahren nach einem der Ansprüche 1 bis 5, **dadurch gekennzeichnet, dass** ein Kasten zum Verstauen (60) an dem Rahmen (4) in der Mitte der Verstau- und Lagerungsvorrichtung (2) angeordnet ist.

7. Verfahren nach einem der Ansprüche 1 bis 6, **dadurch gekennzeichnet, dass** die Mittel zum Ermöglichen des Anhebens der Verstau- und Lagerungsvorrichtung Pfosten umfassen, die sich ausgehend von dem Rahmen (4) in der gleichen Richtung erstrecken und an ihrem dem Rahmen entgegengesetzten Ende mit Befestigungsmitteln (34) versehen sind.

8. Verfahren nach Anspruch 7, **dadurch gekennzeichnet, dass** die Befestigungsmittel aus der Gruppe der Elemente ausgewählt sind, die mit einem Loch versehene Platten (34), Ringe, Haken, Karabiner und Klemmbügel umfasst.

9. Verfahren nach einem der Ansprüche 7 oder 8, **dadurch gekennzeichnet, dass** zwei Längsstreben vorgesehen sind, um jeweils zwei Pfosten miteinander zu verbinden.

## Claims

1. Method for transporting trench shorings, wherein each trench shoring includes two parallel plates spaced apart from one another using cylinders, a cylinder including an end part to ensure the connection with a first plate, an end part to ensure the connection with a second plate and at least one cylinder extension disposed between the two end parts,
**characterised in that** the trench shoring is disposed on a frame of a stowing and storage device having:
- a so-called top face,
- at least two holding pins (52, 54) attached to the frame (4) and having a cylindrical shape, both holding pins (52, 54) being disposed symmetrically relative to a median axis (A-A') of the frame (4),
- at least two abutments (56, 58) attached to the frame (4) and each spaced from the median axis (A-A') by the same distance, the space between one abutment (56, 58) and the median axis (A-A') being less than the space between each holding pin (52, 54) and the same median axis (A-A'), the abutments (56, 58) being longitudinally offset from the median axis, and
- means for lifting the stowing and storage device (2),
**in that** the plates of the trench shorings extend longitudinally and perpendicularly to said top face,
**in that** the plates corresponding to a first trench shoring and disposed between a holding pin and an outer edge of the frame,
**in that** the plates corresponding to another trench shoring are longitudinally aligned each with an abutment, and
**in that** the assembly formed by the trench shorings and the stowing and storage device is transported using a winch and chains, or similar, for loading onto a truck bed or in a truck body.

2. Method according to claim 1, **characterised in that** at least three shorings (62, 72, 82) each having a different width are disposed on the frame (4) in the vertical position and mounted in the stowaway position.

3. Method according to one of claims 1 or 2, **characterised in that** at least one first additional cylinder extension (110) is mounted on a holding pin (52, 54).

4. Method according to one of claims 1 to 3, **characterised in that** the frame (4) is a welded frame including at least two stringers (6, 8) disposed symmetrically relative to the median axis (A-A') and parallel thereto, in addition to cross-members (10, 12, 14, 16) disposed perpendicularly on the stringers (6, 8).

5. Method according to one of claims 1 to 4, **characterised in that** the abutments (56, 58) are L-shaped.

6. Method according to one of claims 1 to 5, **characterised in that** a storage box (60) is disposed on the frame (4) in the centre of the stowing and storage device (2).

7. Method according to one of claims 1 to 6, **characterised in that** the means for lifting the stowing and storage device include posts extending from the frame (4) in the same direction and provided at the end thereof opposite the frame with gripping means (34).

8. Method according to claim 7, **characterised in that** the gripping means are selected from the group of elements comprising plates provided with a hole (34), rings, hooks, snap hooks and U-bolts.

9. Method according to one of claims 7 or 8, **characterised in that** two longitudinal bars are provided to connect each time two posts.
